# EUROPÄISCHE PATENTSCHRIFT

(11) **EP 1 593 462 B1**
(45) Veröffentlichungstag und Bekanntmachung des Hinweises auf die Patenterteilung: **02.04.2008**
(21) Anmeldenummer: 05103419.7
(22) Anmeldetag: 27.04.2005
(51) Int. Cl.: B25C 1/08, F17C 13/00

(54) **Brennkraftbetriebenes Setzgrät und Treibmittelbehälter für brennkraftbetriebene Setzgeräte**
Combustion setting device and propellant container
Outil de pose au combustion et réservoir à combustible

(30) Priorität: 06.05.2004 DE 102004022365
(43) Veröffentlichungstag der Anmeldung: 09.11.2005
(73) Patentinhaber: HILTI Aktiengesellschaft, 9494 Schaan (LI)
(72) Erfinder: Schiestl, Ulrich, 6800 Feldkirch (AT)
(74) Vertreter: Wildi, Roland

(56) Entgegenhaltungen:
- EP-A- 0 586 083
- EP-A- 1 156 266
- US-A- 5 539 188
- US-A- 5 794 831
- US-A- 6 123 241
- US-B1- 6 722 550
- PATENT ABSTRACTS OF JAPAN Bd. 1995, Nr. 10, 30. November 1995 (1995-11-30) & JP 07 171044 A (ASAHI TEC:KK), 11. Juli 1995 (1995-07-11)

## Beschreibung

Die vorliegende Erfindung betrifft ein brennkraftbetriebenes Setzgerät der im Oberbegriff des Patentanspruchs 1 genannten Art sowie einen Treibmittelbehälter der im Oberbegriff des unabhängigen Patentanspruchs 7 genannten Art. Derartige Setzgeräte können mittels flüssigen oder gasförmigen Brennstoffen betrieben werden.

Der DE 42 43 617 A1 ist ein brennkraftbetriebenes Setzgerät zu entnehmen, bei dem in einem Arbeitszyklus ein Gaseinlassventil mechanisch geöffnet wird, so dass von einem Treibmittelbehälter Brennstoff in einen Speicherraum gelangt. Von diesem Speicherraum ausgehend gelangt der Brennstoff dann vor einem Zündvorgang in die Brennkammer. Der Treibmittelbehälter ist dabei als Flüssiggaskartusche ausgebildet, die austauschbar in einer Aufnahme am Setzgerät angeordnet ist.

Von Nachteil hierbei ist, dass in dem Falle, dass der Treibmittelbehälter aus dem Setzgerät entfernt wurde noch Brennstoffreste im Speicherraum vorhanden sein können und so ein Setzvorgang vom Anwender unbeabsichtigt ausgelöst werden könnte, obwohl der Anwender durch das Fehlen des Treibmittelbehälters davon ausgeht, dass das Setzgerät nicht betriebsbereit ist.

Aus der EP 1 156 266 A2 ist ein Composite-Druckbehälter bekannt in dessen oberem Polkappenbereich ein Transponder angeordnet ist.

Die Aufgabe der vorliegenden Erfindung liegt daher darin, ein Setzgerät und eine Treibmittelbehälter der vorgenannten Art zu entwickeln, welches die genannten Nachteile vermeidet.

Diese Aufgabe wird erfindungsgemäss durch den Setzgerät gemäß Anspruch 1 und dem Treibmittelbehälter gemäß Anspruch 7 erreicht, denen folgende besondere Bedeutung zukommt.

Demnach ist eine Detektionseinrichtung zur Detektion eines Treibmittelbehälters in der Aufnahme vorhanden, die bei detektierter Abwesenheit des Treibmittelbehälters die Zündung von Treibmittel durch die Zündeinrichtung blockiert und die bei detektierter Anwesenheit des Treibmittelbehälters die Zündung von Treibmittel durch die Zündeinrichtung zulässt. Durch die Blockade des Zündmechanismus wird verhindert, dass es zu einer ungewollten Zündung von eventuell im Setzgerät noch vorhandenem Treibmittel bzw. Brenngas kommt.

Vorteilhaft ist es ferner, wenn die Detektionseinrichtung ein Schaltmittel beinhaltet, dass bei detektierter Abwesenheit des Treibmittelbehälters in der Aufnahme einen Zündstromkreis öffnet und dass bei detektierter Anwesenheit des Treibmittelbehälters in der Aufnahme den Zündstromkreis schliesst. Hierdurch kann die Unterbrechung des Zündmechanismus bzw. der Zündeinrichtung sehr schnell und wenig störungsanfällig erfolgen.

Günstig ist es, wenn die Detektionseinrichtung einen Sensor beinhaltet. Hierdurch kann die Anwesenheit oder Abwesenheit eines Treibmittelbehälters in einfacher Weise berührungslos und sicher erfolgen. Der Sensor kann dabei z. B. als Hallsensor, kapazitiver Sensor oder Lichtschrankensensor ausgebildet sein.

Von Vorteil kann es auch sein, wenn die Detektionseinrichtung einen Tastschalter beinhaltet, der durch den Treibmittelbehälter ausgelenkt bzw. eingedrückt wird, wenn dieser sich in der Aufnahme befindet. Hierdurch kann die Detektionseinrichtung relativ kostengünstig ausgestaltet werden.

Günstigerweise sind wenigstens der Sensor und/oder der Tastschalter der Detektionseinrichtung im Bereich der Aufnahme angeordnet, so dass eine störungsunanfällige Detektion möglich ist.

Ferner ist es von Vorteil, wenn ein Treibmittelbehälter wie ein Brennstoffdruckbehälter ein als Permanentmagnet ausgebildetes Detektionshilfsmittel aufweist, welches leicht von der Detektionseinrichtung erkannt wird. Ein derartiges als Permanentmagnet ausgebildetes Detektionshilfsmittel stillt bei der Verwendung eines Hallsensors als Sensor der Detektionseinrichtung eine gute Detektierbarkeit des Treibmittelbehälters sicher.

Weitere Vorteile und Massnahmen der Erfindung ergeben sich aus den Unteransprüchen, der nachfolgenden Beschreibung und den Zeichnungen. In den Zeichnungen ist die Erfindung in mehreren Ausführungsbeispielen dargestellt.
Es zeigen:
- Fig. 1: ein erfindungsgemässes Setzgerät in teilweiser Längsschnittansicht, mit einem in einer Aufnahme befindlichen Treibmittelbehälter,
- Fig. 2: das Setzgerät aus Fig. 1 ohne einen Treibmittelbehälter in der Aufnahme,
- Fig. 3: einen Ausschnitt des Setzgerätes in Schnittansicht, mit dem in der Aufnahme befindlichen Treibmittelbehälter,
- Fig. 4: einen Ausschnitt eines weiteren Setzgerätes in Schnittansicht analog zu Fig. 3, mit einem in der Aufnahme befindlichen Treibmittelbehälter,
- Fig. 5: einen Ausschnitt eines weiteren Setzgerätes in Schnittansicht analog zu Fig. 3, mit einem in der Aufnahme befindlichen Treibmittelbehälter.

In den Fig. 1 bis 3 ist ein erfindungsgemässes, mit einem flüssigen oder gasförmigen Brennstoff als Treibmittel betreibbares Setzgerätes 10 mit einem Treibmittelbehälter 20 wiedergegeben. Das Setzgerät 10 weist ein Gehäuse 11 mit einem daran angeformten Handgriff 16 auf, an dem sich ein Auslöseschalter 17 befindet, mittels dessen ein Setzvorgang ausgelöst werden kann. Das Setzgerät 10 weist ferner ein Setzwerk 12 auf, das einen in einer Kolbenführung 14 bzw. einem Zylinder versetzbar geführten Treibkolben 13 und eine sich an die Kolbenführung 14 anschliessende Brennkammer 38 beinhaltet. In einer Aufnahme 15 des Setzgerätes 10 ist der Treibmittelbehälter 20 auswechselbar angeordnet, der in dem vorliegenden Ausführungsbeispiel als Druckbehälter ausgebildet ist. Der Treibmittelbehälter 20 ist über eine Brennstoffleitung 29 mit einer Dosiereinrichtung 25 verbunden, die z. B. ein erstes und ein zweites Ventilmittel 26, 28 und eine zwischen diesen angeordnete Kammer 27 aufweist. Über die Brennstoffleitung 29 ist die Dosiereinrichtung 25 dann weiter mit der Brennkammer 38 verbunden, so dass von dem Treibmittelbehälter 20 über die Brennstoffleitung 29 und die Dosiereinrichtung 25, Treibmittel bzw. Brennstoff in die Brennkammer 38 des Setzgerätes 10 ausgegeben werden kann. In der Brennkammer 38 ist eine Zündeinrichtung 18 angeordnet, über die ein in der Brennkammer 38 befindliches Luft-Treibmittelgemisch zündbar ist.

Eine insgesamt mit 30 bezeichnete Detektionseinrichtung weist einen Sensor 32, der vorliegend als Hallsensor ausgebildet ist, und ein Schaltmittel 31, wie z. B. einen elektronischen Schalter, auf. Der Sensor 32 ist dabei an der Aufnahme 15 angeordnet und ragt teilweise in diese hinein. Das Schaltmittel 31 kann ein Teil des Sensors sein oder aber auch ein separates Teil, wie in den Figuren 1 und 2 dargestellt. Das Schaltmittel 31 ist in den Zündstromkreis 19 zwischengeschaltet und kann diesen schliessen oder unterbrechen.

Der als Druckbehälter ausgebildete Treibmittelbehälter 20 weist ein Gehäuse 21 auf in dessen Innenraum 22 das Treibmittel in Form eines gasförmigen und/oder flüssigen Brennstoffes, wie z. B. Flüssiggas, vorliegt. Der in den Fig. 1 bis 3 wiedergegebene Treibmittelbehälter 20 weist an seiner Anschlusseite zur Brennstoffleitung 29 des Setzgerätes 10 ein Detektionshilfsmittel 24 auf, welches als Permanentmagnet ausgebildet ist. Dieses wirkt mit dem als Hallsensor ausgebildeten Sensor 32 der Detektionseinrichtung 30 des Setzgerätes 10 zusammen. Durch das Detektionshilfsmittel 24 wird der in der Aufnahme 15 befindliche Treibmittelbehälter 20 von der Detektionseinrichtung 30 erkannt, und der Zündstromkreis 19 wie in Fig. 1 dargestellt über das Schaltmittel 31 der Detektionseinrichtung 30 geschlossen, so dass ein Zündvorgang der Zündeinrichtung 18 über den Auslöseschalter 17 ausgelöst werden kann, wenn das Setzgerät 10 an einen Untergrund angepresst wird.

In Fig. 2 ist kein Treibmittelbehälter in die Aufnahme 15 des Setzgerätes 10 eingesteckt und an die Brennstoffleitung 29 angeschlossen. Es kann sich aber dennoch Treibmittel in der Brennstoffleitung 29 und insbesondere in der Dosiereinrichtung 25 mit der Kammer 27 befinden. Von dem Sensor 32 wird nun aber detektiert, dass sich kein Treibmittelbehälter in der Aufnahme 15 befindet, so dass das Schaltmittel 31 den Zündstromkreis 19 unterbricht. Ein unbeabsichtigtes Auslösen des Setzgerätes 10 ist somit nicht möglich.

Das in Figur 4 auschnittsweise dargestellte Setzgerät unterscheidet sich lediglich dadurch von dem vorbeschriebenen Setzgerät, dass die Detektionseinrichtung 30 anstelle eines Sensors und eines Schaltmittels einen Tastschalter 33 aufweist der direkt in den Zündstromkreis 19 integriert ist. Über diesen Tastschalter wird rein mechanisch die Anwesenheit eines Treibmittelbehälters 20 abgefragt und der Zündstromkreis 19 unterbrochen, wenn sich kein Treibmittelbehälter 20 in der Aufnahme 15 befindet. Bezüglich der weiteren funktionellen Beschreibung des Setzgerätes wird vollumfänglich Bezug genommen auf die vorangehende Beschreibung zu den Figuren 1 bis 3.

Das in Figur 5 auschnittsweise dargestellte Setzgerät unterscheidet sich lediglich dadurch von dem, in den Figuren 1 bis 3 dargestellten Setzgerät, dass die Detektionseinrichtung 30 anstelle eines Hallsensors einen als kapazitiven Sensor ausgebildeten Sensor 32 aufweist. Dieser ist mit einem Schaltmittel verbunden wie es bereits zu den Figuren 1 bis 3 beschrieben worden ist. Befindet sich kein Treibmittelbehälter 20 in der Aufnahme 15, dann verändert sich das kapazitive Feld vor dem Sensor 32. Die Detektionseinrichtung unterbricht daraufhin über das Schaltmittel den Zündstromkreis, so dass ein Auslösen des Setzgerätes nicht möglich ist. Bezüglich der weiteren funktionellen Beschreibung des Setzgerätes wird vollumfänglich Bezug genommen auf die vorangehende Beschreibung zu den Figuren 1 bis 3.

## Patentansprüche

1. Brennkraftbetriebenes Setzgerät, mit einem über ein Treibmittel antreibbaren Setzwerk (12), das eine Zündeinrichtung (18) zur Zündung des Treibmittels beinhaltet, und mit einer Aufnahme (15) für einen, das Treibmittel beinhaltenden Treibmittelbehälter (20),
**dadurch gekennzeichnet,**
**dass** eine Detektionseinrichtung (30) zur Detektion eines Treibmittelbehälters (20) in der Aufnahme (15) vorhanden ist, die bei detektierter Abwesenheit des Treibmittelbehälters (20) die Zündung von Treibmittel durch die Zündeinrichtung (18) blockiert und die bei detektierter Anwesenheit des Treibmittelbehälters (20) die Zündung von Treibmittel durch die Zündeinrichtung (18) zulässt.

2. Brennkraftbetriebenes Setzgerät, nach Anspruch 1, **dadurch gekennzeichnet, dass** die Detektionseinrichtung (30) ein Schaltmittel (31) beinhaltet, dass bei detektierter Abwesenheit des Treibmittelbehälters (20) in der Aufnahme (15) einen Zündstromkreis (19) öffnet und dass bei detektierter Anwesenheit des Treibmittelbehälters (20) in der Aufnahme (15) den Zündstromkreis (19) schliesst.

3. Brennkraftbetriebenes Setzgerät, nach Anspruch 1 oder 2, **dadurch gekennzeichnet, dass** die Detektionseinrichtung (30) einen Sensor (32) beinhaltet.

4. Brennkraftbetriebenes Setzgerät, nach Anspruch 3, **dadurch gekennzeichnet, dass** der Sensor (32) einer aus einer Gruppe umfassend
- Hallsensoren
- kapazitiver Sensoren
- Lichtschrankensensoren
ist.

5. Brennkraftbetriebenes Setzgerät, nach Anspruch 1 oder 2, **dadurch gekennzeichnet, dass** die Detektionseinrichtung (30) einen Tastschalter (33) beinhaltet.

6. Brennkraftbetriebenes Setzgerät, nach einem der Ansprüche 1 bis 5, **dadurch gekennzeichnet, dass** wenigstens der Sensor (32) und/oder der Tastschalter (33) der Detektionseinrichtung (30) im Bereich der Aufnahme (15) angeordnet ist.

7. Treibmittelbehälter für brennkraftbetriebene Setzgeräte, mit einem Gehäuse (21) und einem Gehäuseinnenraum (22) zur Aufnahme von Treibmittel,
**dadurch gekennzeichnet,**
**dass** an dem Treibmittelbehälter (20) ein als Permanentmagnet ausgebildetes Detektionshilfsmittel (24)

## Claims

1. Combustion-operated setting tool with a setting mechanism (12) which is drivable by means of a propellant and has an ignition device (18) to ignite the propellant, and with a receptacle (15) for a propellant container (20) containing the propellant,
**characterized in that**
to detect the absence or presence of a propellant container (20), the receptacle (15) has a detection device (30) which disables the ignition of propellant by the ignition device (18) when absence of a propellant container (20) is detected and enables the ignition of propellant by the ignition device (18) when the presence of a propellant container (20) is detected.

2. Combustion-operated setting tool according to Claim 1, **characterized in that** the detection device (30) has a switch (31) [which] opens an ignition circuit (19) when absence of a propellant container (20) from the receptacle (15) is detected and closes the ignition circuit (19) when the presence of a propellant container (20) in the receptacle (15) is detected.

3. Combustion-operated setting tool according to Claim 1 or Claim 2, **characterized in that** the detection device (30) has a sensor (32).

4. Combustion-operated setting tool according to Claim 3, **characterized in that** the sensor (32) is one of the group comprising
- Hall sensors
- capacitive proximity sensors
- photoelectric sensors.

5. Combustion-operated setting tool according to Claim 1 or Claim 2, **characterized in that** the detection device (30) has a push switch (33).

6. Combustion-operated setting tool according to any one of Claims 1 to 5, **characterized in that** at least the sensor (32) and/or push-button switch (33) of the detection device (30) is [or are] arranged in the region of the receptacle (15).

7. Propellant container for combustion-operated setting tool, with a casing (21) and a casing-interior (22) to hold propellant,
**characterized in that**
a detection aid (24) configured as a permanent magnet is arranged on the propellant container (20).

## Revendications

1. Appareil de scellement actionné par combustion interne, comprenant un mécanisme de scellement (12) qui peut être entraîné par l'intermédiaire d'un agent propulseur et qui contient un dispositif d'allumage (18) pour allumer un agent propulseur, et comprenant un logement (15) pour un récipient d'agent propulseur (20) contenant l'agent propulseur, **caractérisé en ce qu'**il est prévu, pour détecter un récipient d'agent propulseur (20) dans le logement (15), un dispositif de détection (30) qui, en cas d'absence détectée du récipient d'agent propulseur (20), empêche l'allumage d'agent propulseur par le dispositif d'allumage (18) et qui, en cas de présence détectée du récipient d'agent propulseur (20), autorise l'allumage d'agent propulseur par le dispositif d'allumage (18).

2. Appareil de scellement actionné par combustion interne selon la revendication 1, **caractérisé en ce que** le dispositif de détection (30) contient un moyen de commutation (31) qui, en cas d'absence détectée du récipient d'agent propulseur (20) dans le logement (15), ouvre un circuit de courant d'allumage (19) et qui, en cas de présence détectée du récipient d'agent propulseur (20) dans le logement (15), ferme le circuit de courant d'allumage (19).

3. Appareil de scellement actionné par combustion interne selon la revendication 1 ou 2, **caractérisé en ce que** le dispositif de détection (20) contient un capteur (32).

4. Appareil de scellement actionné par combustion interne selon la revendication 3, **caractérisé en ce que** le capteur (32) appartient au groupe comprenant
- les capteurs Hall
- les capteurs capacitifs
- les capteurs à barrage photoélectrique.

5. Appareil de scellement actionné par combustion interne selon la revendication 1 ou 2, **caractérisé en ce que** le dispositif de détection (30) contient un commutateur à poussoir (33).

6. Appareil de scellement actionné par combustion interne selon une des revendications 1 à 5, **caractérisé en ce qu'**au moins le capteur (32) et/ou le commutateur à poussoir (33) du dispositif de détection (30) sont disposés dans la zone du logement (15).

7. Récipient d'agent propulseur pour appareils de scellement actionnés par combustion interne, comprenant un boîtier (21) et un espace intérieur de boîtier (22) pour recevoir de l'agent propulseur, **caractérisé en ce que** sur le récipient d'agent propulseur (20) est disposé un accessoire de détection (24) conformé en aimant permanent.
